# FASCICULE DE BREVET EUROPEEN

(11) **EP 0 129 926 B1**
(45) Date de publication et mention de la délivrance du brevet: **19.09.1990**
(21) Numéro de dépôt: 84200844.3
(22) Date de dépôt: 13.06.1984
(51) Int. Cl.: B65H 54/28

(54) **Dispositif de commande automatique d'une opération de trancanage**
Vorrichtung zum Steuern einer Verlegeoperation
Device for the automatic control of a traversing operation

(30) Priorité: 24.06.1983 CH 3466/83
(43) Date de publication de la demande: 02.01.1985
(73) Titulaire: Maillefer S.A., 1024 Ecublens Canton de Vaud (CH)
(72) Inventeur: Buluschek, Bruno, CH-1024 Ecublens (CH)
(74) Mandataire: Rochat, Daniel Jean

(56) Documents cités:
- EP-A- 0 043 366
- EP-A- 0 043 368
- Fernseh & kino-Technik, Heft 4, 37. Jahrgang

## Description

La présente invention concerne l'enroulement de câbles de grand diamètre sur des bobines selon le préambule de la revendication 1 (connu du EP-A-43368). Par câble de grand diamètre on entend des câbles électriques isolés dont le diamètre extérieur est supérieur à 10 mm. Cependant, en général, le diamètre des câbles ne dépasse pas 60 mm. Normalement, ces câbles sont produits en segments dont la longueur est aussi grande que possible et ils sont enroulés sur des bobines dont les dimensions atteignent souvent plusieurs mètres de diamètre. Les bobinoirs supportant ces bobines et les entraînant en rotation sont des appareils de grande masse nécessitant pour leur entraînement des moteurs puissants et volumineux. Le brevet CH 576 392 par exemple décrit un bobinoir de ce genre dans lequel le chariot de trancanage est supporté par un rail parallèle à l'axe du support de bobine et le support de bobine lui-même comporte deux montants indépendants l'un de l'autre et susceptibles de se déplacer sur des rails également parallèles au même axe. On peut ainsi réaliser soit des opérations de trancanage dans lesquelles le chariot de trancanage et par conséquent le guide-câble se déplacent parallèlement à l'axe de la bobine sur toute la longueur de cette dernière, soit des opérations dites d'auto-trancanage dans lesquelles le chariot de trancanage reste fixe et c'est l'ensemble du support de bobine qui se déplace en translation devant le chariot de trancanage.

On sait depuis longtemps réaliser des opérations de trancanage automatiques sur des bobinoirs de petites dimensions prévus pour la formation de bobines de fils téléphoniques par exemple, ces bobines ayant des joues atteignant un diamètre de 40 cm. Dans ce cas, le chariot de trancanage est mobile devant le support de bobine et son entraînement est connecté à l'entraînement de la bobine de sorte que la vitesse du trancanage est proportionnelle à la vitesse de l'enroulement.

Toutefois, lorsqu'il s'agit d'enrouler des câbles de grandes dimensions il n'est pas possible de commander une opération de trancanage automatique en rendant simplement la vitesse du chariot de trancanage proportionnelle à la vitesse de rotation de la bobine. Jusqu'à maintenant l'opération de trancanage est en général surveillée de façon constante par un opérateur. Pour illustrer les conditions mécaniques dans lesquelles les spires successives du câble se déposent sur le fût de la bobine on considérera tout d'abord la fig. 1 qui montre de façon schématique une bobine 1 sur laquelle un câble 2 est en train de se déposer spire par spire. La bobine 1 comporte un fût cylindrique 3 et deux flasques d'extrémité 4 et 5 aussi appelées joues ayant la forme de disques. Le câble 2 est accroché par son extrémité dans un trou 6 ménagé dans le fût 3 de la bobine 1. Celle-ci est entraînée en rotation dans le sens de la flèche A, de sorte qu'une première spire se dépose au contact du flasque 4. Toutefois, à la fin de la première spire, le câble 2 doit effectuer un mouvement de déviation sur la gauche afin que la seconde spire vienne se placer parallèlement et au contact de la première. Ainsi, l'enroulement du câble sur le fût de la bobine n'est pas constitué d'hélices successives parallèles mais forme une série de courbes irrégulières. Dans les bobinoirs connus sur lesquels l'opération d'enroulement est contrôlée constamment par un opérateur, on maintient le brin d'arrivée du câble, désigné par 7, sous un angle convenable appelé l'angle de retard et désigné à la fig. 1 par r. Evidemment, lorsque le dépôt d'une couche de spires est terminé, l'angle du brin 7 par rapport à un plan perpendiculaire à l'axe de la bobine doit être modifié et pendant le dépôt de la dernière spire d'une couche cet angle doit être amené à zéro. Lorsque la première spire de la couche suivante a été formée, il faut ensuite guider le brin 7 du câble de façon que l'angle de retard se renverse, puisque pendant le dépôt d'une couche se formant de gauche à droite, cet angle doit être inversé par rapport à la valeur qu'il a au cours du dépôt d'une couche se formant de droite àgauche.

On connaît, par le document EP 0 043 368, un bobinoir pour câbles de grand diamètre qui est équipé d'un dispositif de contrôle et de commande automatique. Ce dispositif comporte un détecteur qui indique, à chaque tour de la bobine, le moment où la déviation qui marque le début d'une spire se trouve à l'emplacement où le câble arrive sur l'enroulement, de manière à déplacer la bobine par rapport au guide-câble et, ainsi, conserver un angle de retard de valeur prédéterminé et constant.

Toutefois, la pratique montre que ce réglage est trop grossier pour donner des résultats satisfaisants dans tous les cas, de sorte qu'il était nécessaire de concevoir un dispositif plus souple que celui du document précité, afin de rendre possible effectivement une commande automatique.

La présente invention a pour but de créer un dispositif de commande automatique d'une opération de trancanage susceptible d'équiper des bobinoirs de grandes dimensions capables de supporter et d'entraîner des bobines destinées à recevoir de grandes longueurs de câbles d'un diamètre supérieur à 10 mm.

Dans ce but, la présente invention a pour objet un dispositif de commande automatique d'une opération de trancanage, capable de commander la formation d'un enroulement à spires et couches successives par un câble provenant d'une ligne de production ou de traitement, sur le fût d'une bobine auquel le câble est accroché, la bobine (1) étant entraînée en rotation autour de son axe sur un support (10, 12), et le câble (2) traversant un guide-câble (23, 24) qui est mobile par rapport au support de bobine (10, 12) dans le sens dudit axe et qui guide le câble avec un angle de retard prédéterminé vers un emplacement de dépôt d'une spire, caractérisé en ce qu'il comporte un détecteur de formation de spire (28, 29), comprenant des moyens de projection (28, 29, 31), une surface de réception (33) et des moyens détecteurs (34) placés sur ladite surface de réception et agencés pour émettre un signal électrique représentatif d'une image de la silhouette d'une zone prédéterminée de l'enroulement comprenant ledit emplacement de dépôt du câble, image formée sur la surface de réception (33) par les moyens de projection, en ce qu'il comporte en outre des moyens d'entraînement distincts (x, y, z) capables de provoquer des déplacements relatifs au moins dans le sens de l'axe du support de bobine entre le guide-câble (23, 24) et le détecteur de formation de spire (28, 29), et entre le support de bobine (10, 12) et le détecteur de formation de spire (28, 29), et en ce qu'il comporte enfin des moyens d'analyse (MP) dudit signal électrique, agencés pour élaborer des signaux de commande agissant sur lesdits moyens d'entraînement (x, y, z), de façon à maintenir, à un emplacement donné sur ladite surface de réception (33), ladite image de la silhouette de l'emplacement du dépôt du câble.

On va décrire ci-après à titre d'exemple une forme d'exécution du dispositif selon l'invention en se référant au dessin annexé, dont:
la fig. 1 est une vue schématique d'une bobine en cours d'enroulement déjà décrite ci-dessus,
la fig. 2 est une vue en coupe par un plan perpendiculaire à l'axe de la bobine d'un bobinoir équipé de la dite forme d'exécution du dispositif de commande,
la fig. 3 est une vue en plan de dessus du bobinoir représenté à la fig. 2,
la fig. 4 est une vue schématique du système optique incorporé au dispositif de commande,
la fig. 5 est une vue schématique à échelle agrandie montrant une grille d'éléments photo- électriques utilisée dans le dispositif de commande décrit,
la fig. 6 est un schéma électrique des éléments essentiels du dispositif de commande, et
la fig. 7 est un diagramme explicatif d'un algorithme du programme.

On commencera par décrire succinctement l'installation de bobinage représentée aux fig. 2 et 3. Le fût 3 et le flasque gauche 5 de la bobine 1 sont visibles en coupe par un plan perpendiculaire à l'axe de la bobine à la fig. 2. Le flasque 5 est supporté par une pinole 8 (fig. 3) portée elle-même par un palier 9 solidaire du montant gauche 10 du bobinoir. La traverse supérieure 11 du bobinoir (fig. 2) s'étend parallélement à l'axe de la bobine 1 et guide l'extrémité supérieure du montant 12 qui comporte un palier 13 guidant lui-même une pinole 14 supportant le flasque droit 4 de la bobine 1. Les deux montants 10 et 12 du bobinoir reposent sur des embases 15 et 16, munies de galets 17 qui roulen sur deux rails parallèles 18. Les galets 17 sont liés à des moyens d'entrainement permettant de déplacer l'ensemble du bobinoir en va et vient sur les rails 18, tandis que des moyens d'entraînement de la bobine 1 (non représentés) font tourner l'une des pinoles 8 ou 14 munie d'éléments d'accouplement au flasque correspondant de la bobine. Les moyens d'entraînement de la bobine sont capables de faire tourner cette dernière autour de son axe à une vitesse constante ou variable en fonction de conditions qui peuvent être prédéterminées. Ainsi par exemple, l'entraînement de la bobine peut avoir lieu à couple de résistance constant.

Devant le bobinoir proprement dit, est placé un support de trancanage qui comporte un montant vertical rigide 19 muni de moyens de guidage représentés au dessin par une gorge à queue d'aronde 20 s'étendant verticalement et apte à guider un bras horizontal 21 qui peut ainsi être déplacé verticalement de haut en bas et de bas en haut sur le montant 19. Ce bras de support 21 présente lui-même dans sa face supérieure une gorge de guidage 22 dans laquelle coulisse un chariot de trancanage 23. Ce dernier porte deux rouleaux cylindriques d'axes verticaux 24 disposés parallèlement l'un à l'autre à une distance telle l'un de l'autre que le brin d'arrivée 7 du câble 2 est guidé étroitement entre ces deux rouleaux. Des moyens d'entrainement non représentés permettent de déplacer le chariot 23 de gauche à droite et de droite à gauche parallèlement à l'axe de la bobine 1 devant cette dernière, le brin 7 du câble étant en outre guidé dans le sens de la hauteur entre deux rouleaux horizontaux 25 également distants l'un de l'autre d'une distance égale au diamètre du câble. Les rouleaux 25 sont supportés à leurs extrémités par des montants 26 qui reposent sur le bras de support 21. Un autre bras de support 27 solidaire du socle horizontal 21 permet de fixer au-dessus de ce socle une caméra 28 dont le principe du système optique est représenté schématiquement à la fig. 4. Cette caméra 28 possède un objectif 29 dont l'axe du système optique est orienté horizontalement et perpendiculairement à l'axe de la bobine 1. Comme le bras 27 est supporté par le socle 21 qui est lui-même mobile en hauteur, la hauteur de l'axe de l'objectif 29 peut être choisie à volonté et comme on le verra plus loin, elle est commandée de façon à ce que cet axe soit tangent à la dernière couche complète de l'enroulement formé sur la bobine 1. Bien entendu, selon les circonstances on peut aussi choisir pour l'axe de l'objectif 29 une direction différente de celle qui vient d'être définie, notamment une direction légèrement inclinée, la règle de la tangence à la dernière couche complète de l'enroulement étant toutefois une règle générale

Finalement, l'installation de bobinage décrite comporte une rampe lumineuse 30 disposée verticalement en regard de la caméra 28 mais de l'autre côté de la bobine. On se rend compte que cette rampe lumineuse a pour effet de projeter dans une direction perpendiculaire à l'axe de la bobine l'image de la silhouette de l'enroulement, c.à.d. l'image que l'on obtient si l'on coupe l'enroulement en cours de formation par un plan vertical passant par l'axe de la bobine.

On décrira maintenant le principe de la caméra 28. Il s'agit d'un appareil optique d'un type connu en soi, notamment d'un appareil de la marque Reticon vendu par la société EG & G. Inc. à Wellesley (Mass. U.S.A.). Cet appareil dénommé "système de détection d'images" comporte un objectif 29 du type zoom permettant de varier la distance focale et le grossissement de l'appareil. L'image formée par l'objectif est réfléchie par un miroir à 45° 31 et projetée en image réelle sur une surface de réception 33. Cette surface de réception 33 est matérialisée par une grille 34 qui dans la forme d'exécution décrite, est carrée et constituée par une série de cellules photo-détectrices. Ces cellules, par exemple des diodes photosensibles sont connectées dans un circuit matérialisé par un micro-processeur MP. Dans la forme d'exécution décrite on a trouvé qu'une grille 34 formée de 1024 cellules réparties sur un carré de 32 cellules de côté permettait une détection suffisamment fine pour répondre aux conditions de fonctionnement. En effet, la rampe 30 projette sur l'objectif 29 l'ombre de la silhouette de l'enroulement. L'objectif 29 permet lui-même de choisir la grandeur de la zone de l'enroulement qui sera projetée sur la grille 34 et on a constaté en particulier qu'un grossissement tel que la zone de l'enroulement qui est projetée sur la grille 34 a l'allure représentée à la fig. 5, était un grossissement convenable. A cette figure 5 on voit sur la grille 34 formée de 1024 cellules photodétectrices l'image de la silhouette d'une partie de l'enroulement comportant quatre spires de câbles désignées par A, B. C et D et faisant partie de la dernière couche complète déposée sur la bobine et l'image des deux dernières spires E et F de la couche en cours de formation, la spire F étant une spire partielle et la disposition géométrique étant telle que la partie de la silhouette désignée par F représente l'endroit où le brin 7 du câble 2 vient précisément se déposer sur l'enroulement. On constate que les cellules sont ajustées de façon que leur état (conducteur ou non conducteur) change selon qu'elles sont exposées au rayonnement de la rampe 30 où que, pour elles, la rampe 30 est masquée par l'enroulement. De préférence, les 1024 cellules seront réparties en séries correspondant chacune à une colonne de sorte que par une commutation convenable du circuit électronique MP on pourra, à chaque instant, effectuer une opération de balayage au cours de laquelle tous les éléments détecteurs de la grille 34 seront explorés successivement, par exemple par colonnes successives. Cette exploration donnera naissance à un signal électrique composé d'une suite d'impulsions en code binaire donnant pour chaque élément de la grille 34 son état éclairé ou caché. De préférence, les photos-diodes de la grille 34 seront explorées par séries successives, chaque série étant composée par les éléments d'une même colonne.

La fig. 5 donne à titre d'exemple le résultat d'une telle exploration. Sur cette figure, les 1024 éléments photo-détecteurs de la grille 34 sont représentés sous forme d'une matrice carrée numérotée par lignes et par colonnes. Chacun de ces éléments est désigné par le chiffre 35. L'image de la silhouette d'une zone prédéterminée de l'enroulement telle qu'elle apparaît sur cette grille est clairement représentée à cette fig. 5. La silhouette de deux spires A et B de la dernière couche complète déposée sur l'enroulement est clairement visible dans la partie de gauche de l'image de même qu'une partie de la silhouette d'une spire C appartenant à la même couche. Une quatrième spire D de la dernière couche complète est entièrement noyée dans la partie de l'image pour laquelle les éléments sont à l'état masqué. Au-dessus de cette couche complète on voit apparaître deux spires E et F de la couche en cours de formation. Telle qu'elle est visible au dessin, cette couche en formation se forme par spires successives allant de droite à gauche, bien que ceci puisse correspondre en réalité à une couche se formant de gauche à droite par suite du renversement de l'image.

L'enroulement en cours de formation masque sur la grille 34 les cellules 35 qui se trouvent à droite et en-dessous à la fig. 5, d'une ligne limite G. Cette ligne enveloppe en effet les profils des spires A, B, C. F et E. Par l'analyse de l'état des cellules voisines de la ligne G, un élément de programme, introduit dans le microprocesseur MP, peut déterminer la position sur la grille 34, à un instant quelconque, du point S de cette ligne correspondant au sommet de l'angle droit rentrant défini par les profils des spires B, C et F. Les caractéristiques essentielles de l'image détectée sont donc représentés par les coordonnées Y et X du point S sur la grille 34.

Le point central de la grille étant déterminé par des coordonnées de consigne C1 et C2, l'ordonnée Y désigne le niveau auquel se trouve la ligne supérieure de la couche formée par les spires A, B, C et D, tandis que l'abscisse X désigne la position le long de l'axe des X du flanc libre de l'image de la spire F. Après comparaison des résultats d'un balayage de la grille 34 avec les valeurs de consigne prédéterminées C1 et C2, le circuit électronique peut émettre des signaux de commande qui vont agir sur les différents moyens d'entraînement que comporte le dispositif, afin de corriger la position du point S déterminé par les coordonnées X et Y et l'amener à coincider avec le centre de l'image, c.à.d. avec les coordonnées C1 et C2.

De façon plus précise, on a représenté à la fig. 6 le schéma fonctionnel du dispositif de commande décrit et on indiquera maintenant comment le résultat de l'analyse de l'image formée sur la grille 34 à chaque balayage des photo-diodes 35 est traité pour agir sur les moyens d'entraînement. On voit à cette fig. 6 le microprocesseur MP qui reçoit les informations des différents moyens détecteurs et qui fournit les ordres aux moyens d'entraînement. Un tableau de commande 36 comporte un certain nombre de boutons de commande 37 associés à des lampes témoin 38 permettant de mettre le dispositif dans l'état voulu pour que les différents programmes de commande puissent se dérouler. Les différents moyens d'entraînement sont représentés par les cases 39 marquées respectivement x, y, z et !. La case marquee ! est un signal d'alarme et appelle l'attention du personnel surveillant lorsqu'une situation non prévue par l'un des programmes se présente. Le moyen d'entraînement marqué z est un moteur qui agit sur le chariot de trancanage 23 déjà décrit précédemment en relation avec la fig. 2. Ce moteur peut par exemple entraîner un pignon 40 en prise avec une crémaillière 41 portée par le socle 21. Celui-ci se déplace verticalement sur le montant 19 du dispositif de trancanage. On voit à la fig. 6 la caméra 28 qui est supportée dans une position fixe dans le sens horizontal mais mobile dans le sens vertical par le socle 21. Le moteur de commande z permet de déplacer les deux cylindres de guidage 24 dans le sens horizontal par rapport à la caméra 28. L'engrenage à crémaillière 40, 41 est également équipé d'un détecteur de position qui par une ligne 42 fournit au circuit MP une information sur la position instantanée des cylindres 24 entre lesquels passe le câble par rapport au socle 21 et par conséquent à la caméra 28.

Le moteur d'entraînement y agit d'une façon qui n'est pas représentée en détail à la fig. 6 sur le socle 21 pour le déplacer le long du montant 19. Un détecteur 43 lui est également associé afin que, par une ligne 44, une information sur la hauteur du socle 21 et par conséquent de la caméra 28, puisse être transmise au circuit MP.

Finalement, le moteur x agit sur les embase 15 et 16 du bobinoir à portique et commande les galets 17 provoquant ainsi un déplacement d'ensemble du bobinoir sur les rails 18. Un repère de position 45 et un détecteur incorporé à la commande des galets 17 permettent de transmettre au circuit MP par une ligne 46 une information sur la position instantanée du bobinoir le long des rails 18.

Le moteur qui entraîne en rotation la bobine 1 est représenté schématiquement à la fig. 6 et désigné par 47. Normalement, ce moteur n'est pas commandé directement en fonction des résultats de l'analyse de l'image apparaissant sur la grille 34. En effet, il doit répondre à d'autres conditions. Sa vitesse sera réglée par exemple en fonction de la résistance que le câble rencontre dans la ligne dont il provient et ce moteur assurera la rotation de la bobine, par exemple avec un couple de résistance constant. Il peut aussi travailler à vitesse de rotation constante. Néanmoins, à ce moteur est associé un détecteur d'orientation représenté schematiquement à la fig. 6. Une roue 48 tournant à la même vitesse que la bobine 1, peut être pourvue de taquets 49 régulièrement espacés, de façon à fournir des signaux en passant à proximité d'un détecteur de position 50, ces signaux étant transmis par une ligne 51 au circuit MP dans lequel ils atteignent un compteur qui mémorise ainsi à chaque instant l'orientation de la bobine.

Il reste maintenant à expliquer comment le dispositif décrit ci-dessus peut être programmé de façon à commander le dépôt régulier spire par spire et couche par couche du câble 2 sur la bobine 1, alors que l'image projetée sur la grille 34 ne représente qu'une zone de faible dimension du profil de l'enroulement.

Avant de mettre en route le dispositif de commande, l'opération de bobinage devra être préparée en accrochant tout d'abord le câble par son extrémité dans l'ouverture 6 (fig. 1), cette ouverture étant située à une extrémité du fût 3 qui peut être l'extrémité droite ou l'extrémité gauche, et la bobine étant placée de façon que cette ouverture se trouve sur la génératrice horizontale supérieure du fût. Le dispositif de trancanage, c.à.d. plus exactement le socle 21 sera placé de façon que la caméra 28 dont l'axe de l'objectif 29 est fixe se trouve nettement au-dessus du fût de la bobine. Tel qu'il est représenté au dessin, cet axe est orienté horizontalement et perpendiculairement à l'axe de la bobine, bien que des axes différents puissent aussi être choisis. Il convient cependant que tout déplacement du bobinoir ou du socle 21 portant la caméra maintienne cet axe parallèle à lui-même. Un autre réglage essentiel à effectuer avant la mise en route du dispositif consiste à ajuster le grossissement du système optique 29 de la caméra 28 en fonction du diamètre du câble. C'est pour permettre ce réglage que la caméra 28 est équipée d'un objectif à distance focale variable 29. Le grossissement sera donc ajusté de façon que l'image projetée sur la grille 34 corresponde en longueur à env. 4 spires. Les conditions de la fig. 5 correspondent approximativement à des conditions réelles et l'on voit que la ligne G formée de segments de droites à angle droit qui limitent les photo-diodes excitées par rapport à celles qui ne le sont pas donne une image analogique de la silhouette réelle du profil de l'enroulement.

Pour permettre la mise en route du dispositif de commande automatique il convient tout d'abord d'abaisser la caméra 28 et d'enclencher un programme qui amène la génératrice supérieure du fût de la bobine à se trouver au centre de l'image, c.à.d. que l'ordonnée Y est amenée à être égale à la valeur de consigne C1. Ce résultat est obtenu en agissant sur le moteur y qui déplace le socle 21. Ensuite, on déplace le bobinoir en agissant sur le moteur x afin que l'image du flasque au voisinage duquel le câble est accroché, apparaisse au centre de la grille, c.à.d. que l'abscisse X soit égale à C2.

Le programme de préparation au fonctionnement du dispositif automatique de commande comporte le réglage de la position de départ du chariot 23. Ce dernier doit être déplacé sur le socle 21 par commande du moteur z, et cela de façon que l'abscisse Z soit égale à zéro, ou autrement dit, que le centre de la distance entre les deux rouleaux 24 coincide avec un plan vertical de référence qui marque l'axe de l'objectif de la caméra 28. Dans ces conditions, te moteur d'entraînement 47 de la bobine 1 peut être mis en route. La première spire se dépose sur le fût de la bobine le long du flasque et après 3/4 de tours environ, qui sont détectés par le détecteur 48, 49, 50, un déplacement du chariot de trancanage 23 d'une distance z = D/2 (D étant égal au diamètre du câble), est commandé afin de passer à la formation de la seconde spire de l'enroulement. Le début de cette seconde spire est immédiatement détecté sur la grille 34 par le fait que l'abscisse X qui repère le flanc libre de la dernière spire de l'enroulement (spire F) diffère de la valeur C2. Comme la grille 34 subit une opération de balayage à intervalles répétés par exemple toutes les 20 ms, cette détection est opérée immédiatement et suivant les résultats de l'analyse, des signaux de commande sont envoyés sur l'un ou l'auttre des moteurs x ou z, ou éventuellement sur les deux moteurs en même temps. De plus, des signaux peuvent aussi être envoyés sur le moteur y conjointement ou séparément des signaux envoyés sur les moteurs x et z.

En effet, une des particularités importantes du dispositif décrit est que, suivant l'importance ou suivant la rapidité de la variation de l'image détectée par rapport à l'image de consigne qui correspond aux conditions désirées, des signaux de commande différenciés agissant soit sur le moteur x soit sur le moteur z seront émis par le circuit MP. Normalement, la position du chariot de trancanage 23 par rapport à l'axe de l'objectif 29, c.à.d. la coordonnée Z, sera réglée de façon à correspondre à une valeur de consigne donnant l'angle r désiré. Lors du dépôt de la première spire, cet angle est réglé de façon à être nul, puis il prend la valeur d'un angle de retard déterminé conformément aux conditions d'enroulement pour assurer le dépôt régulier des spires suivantes les unes contre les autres. Toutefois, lors de la détection de conditions anormales, cet angle peut être modifié passagèrement. Il suffit pour cela de programmer l'analyse des signaux représentant l'image portée sur la grille 34 afin que les signaux de commande émis agissent sur le moteur z. Grâce au fait que l'équipage mobile 23, 24, possède une inertie beacoup plus faible que la bobine et son support, le moteurz permet d'effectuer des corrections rapides de l'angle r. Toutefois, après tout écart anormal, le programme incorporé au circuit MP tendra à rétablir l'angle r optimum en agissant sur le moteur z et en même temps sur le moteur x afin que l'ensemble de la bobine défile progressivement devant l'objectif 29 de la caméra 28.

Un programme de commande d'inversion est enclenché automatiquement lorsqu'une couche formée par les spires A, B, C et D est pratiquement complète. La terminaison d'une couche de spires est détectée par le fait que le flasque opposé au flasque de départ, ou plus exactement la face interne de ce flasque apparaît sur l'image projetée sur la grille 34. On se rend compte facilement que cette circonstance peut être détectée par le fait que l'ensemble des photo-diodes de l'une ou de plusieurs des colonnes extrêmes de la grille sont masquées au moment où ce flasque apparaît dans l'image. Cette situation commande la mise en oeuvre du programme d'inversion qui comporte les opérations suivantes:
déplacement du chariot de trancanage afin d'amener l'angle r à la valeur zéro,
détection de l'apparition d'une première spire d'une nouvelle couche au voisinage du flasque et commande du moteur y afin d'élever le socle 21 et ramener ainsi l'ordonnée Y à la valeur C1, détection d'une rotation d'environ 3/4 de tours de la bobine 1,
commande du chariot de trancanage 23 afin de déplacer latéralement le câble d'une distance z = D/2.
commande des moteurs z et/ou x afin d'amener le flanc libre de la spire en cours de dépôt à l'abscisse C2,
rétablissement de l'angle de retard r, toutefois avec une orientation inverse de celle de la couche précédente.

Lorsque le programme d'inversion a été exécuté et contrôlé, le dispositif de commande réen- clenche automatiquement le programme de contrôle d'enroulement qui se déroule jusqu'à ce que la nouvelle couche soit pratiquement complète et que la surface interne du flasque opposé apparaisse à nouveau dans l'image.

Le dépôt de spires successives d'un câble sur le fût d'une bobine ou sur des couches d'enroulement déjà formées peut présenter de nombreuses irrégularités, de sorte que la détection de la situation réelle et la discrimination entre une situation normale et une situation anormale qu'il convient de corriger exigent une grande précision dans l'analyse de l'image de la silhouette de l'enroulement. On a constaté toutefois que grâce à l'utilisation d'une caméra qui forme l'image de cette silhouette sur une grille d'éléments photo- détecteurs, tels que des photo-diodes, des dispositifs connus permettaient de donner au problème posé une solution fiable. En limitant l'image de la silhouette à une zone de dimensions prédéterminées de l'enroulement et en choisissant une caméra ayant une résolution relativement petite, il était possible de prévoir une grille ayant un nombre non excessif d'éléments photo-détecteurs et d'observer avec suffisamment de précision l'image du profil des spires. Ainsi, le dispositif décrit permet d'agir immédiatement et de corriger les écarts anormaux sans que par exemple, le nombre de connections à établir et la complication des circuits de balayage n'atteignent des valeurs incontrôlables. C'est ainsi qu'une grille de 32 éléments en longueur et 32 éléments en largeur, donc 1024 éléments au total, s'est révelée être une grille suffisamment fine pour pouvoir piloter et commander les paramètres variables qu'il convient de maîtriser dans des conditions satisfaisantes.

Un autre élément important du dispositif décrit est le fait que, grâce à l'utilisation d'un objectif à distance focale variable (zoom) le champ de l'image portée sur la grille peut être réglé à volonté en fonction du diamètre du câble. Autrement dit, quelque soit le diamètre du câble, on peut obtenir sur la grille 34 une ligne G enveloppant un nombre constant de spires formées ou en cours de formation. Ceci permet d'utiliser le même dispositif de commande pour bobiner des câbles de différents diamètres, et représente un avantage considérable lors de l'utilisation pratique du dispositif.

Les essais ont montré que le déroulement du programme répétitif résumé par le diagramme de la fig. 7 permettait de contrôler et de commander automatiquement le dépôt d'un câble sur des bobines pesant plusieurs tonnes et atteignant plusieurs mètres de diamètre, ce qui simplifie considérablement le déroulement de ces opérations.

L'élément de base du programme consiste dans le fait qu'au moment de la formation d'une nouvelle spire, le point S se déplace par rapport au point de coordonnées C1, C2. Cet écart de réglage exprimé par un certain nombre de cellules 35 obscurcies est détecté par le microprocesseur et un signal est transmis à l'un des moteurs de réglage afin de rattraper l'écart détecté.

Des algorithmes spéciaux commandent automatiquement les trois opérations essentielles qu'il y a lieu d'effectuer au cours du dépôt du câble:
1. Mettre le point S aux coordonnées C1 C2.
2. Elever le socle 21, renverser le sens du trancanage et modifier l'angle r au moment du changement de couche.
3. Détecter que les spires de la dernière couche se trouvent à la périphérie des flasques de la bobine et arrêter l'enroulement à la fin de cette couche.

On notera que toutes les opérations normales décrites ci-dessus peuvent se faire presqu'uniquement sur la base des données détectées lors de l'analyse de la ligne G. La seule donnée extérieure intervenant au cours de ces opérations est la mesure d'une rotation de 3/4 de tour depuis le début de chaque spire, pour la préparation au décalage de spire. Les détecteurs de fin de course décrits plus haut fonctionnent comme des éléments de sécurité.

Bien que l'on ait décrit ci-dessus une caméra à système optique qui peut comporter une grille 34 ayant 3 x 3 mm de surface, il est évident que les moyens de projection aptes à former sur la surface de réception l'image d'une zone prédéterminée de l'enroulement pourraient être des moyens d'un autre type, utilisant d'autres rayonnements que les rayons lumineux visibles, par exemple des rayonnements infrarouges ou le cas échéant des ultra-sons.

D'une façon générale, on entend par l'expression "moyens de projection" tout agencement ayant pour effet qu'un rayonnement subit une occultation partielle par le profil de l'enroulement au voisinage du point d'enroulement et utilisant cette occultation pour délimiter sur la surface de réception deux régions dont l'une représente le profil de l'enroulement et l'autre l'environnement extérieur de ce profil.

On a trouvé qu'un moyen de projection particulièrement avantageux consistait en une lampe fixée immédiatement sous l'objectif de la caméra, et dirigeant un faisceau lumineux selon un axe parallèle à celui de cet objectif et en un panneau plan qui présente des propriétés réfléchissantes pour la lumière de la lampe et qui est disposé verticalement et parallèlement à l'axe de la bobine, à l'emplacement de la rampe 30, en lieu et place de celle-ci. Comme panneau réflechissant on peut utiliser n'importe quelle surface plane revêtue d'une feuille de matière présentant des propriétés catadioptiques, comme les feuilles connues sous le nom de "Scotchlight". Dans certains cas, par exemple si la bobine se trouve devant un mur de couleur claire ou devant une baie vitrée, on peut même se passer de la lampe et du panneau réfléchissant, les "moyens de projection" étant alors constitués par le mur ou la baie et la lumière ambiante. Dans d'autres cas, par exemple si l'environnement de la bobine est sombre, la lampe placée sous l'objectif de la caméra peut avoir un contraste suffisant en éclairant la bobine pour que le profil de celle-ci apparaisse en ton clair par rapport à l'environnement sombre, sur la surface de réception garnie de la grille de photodétecteurs.

## Revendications

1. Dispositif de commande automatique d'une opération de trancanage, capable de commander la formation d'un enroulement à spires et couches successives par un câble provenant d'une ligne de production ou de traitement, sur le fût d'une bobine auquel le câble est accroché, la bobine (1) étant entraînée en rotation autour de son axe sur un support (10, 12), et le câble (2) traversant un guide-câble (23, 24) qui est mobile par rapport au support de bobine (10, 12) dans le sens dudit axe et qui guide le câble avec un angle de retard prédéterminé vers un emplacement de dépôt d'une spire, caractérisé en ce qu'il comporte un détecteur de formation de spire (28, 29), comprenant des moyens de projection (28, 29, 31), une surface de réception (33) et des moyens détecteurs (34) placés sur ladite surface de réception et agencés pour émettre un signal électrique représentatif d'une image de la silhouette d'une zone prédéterminée de l'enroulement comprenant ledit emplacement de dépôt du câble, image formée sur la surface de réception (33) par les moyens de projection, en ce qu'il comporte en outre des moyens d'entraînement distincts (x, y, z) capables de provoquer des déplacements relatifs au moins dans le sens de l'axe du support de bobine entre le guide-câble (23, 24) et le détecteur de formation de spire (28, 29), et entre le support de bobine (10, 12) et le détecteur de formation de spire (28, 29), et en ce qu'il comporte enfin des moyens d'analyse (MP) dudit signal électrique, agencés pour élaborer des signaux de commande agissant sur lesdits moyens d'entraînement (x, y, z), de façon à maintenir, à un emplacement donné sur ladite surface de réception (33), ladite image de la silhouette de l'emplacement du dépôt du câble.

2. Dispositif selon la revendication 1, caractérisé en ce que les moyens d'analyse (MP) sont agencés de manière que lesdits déplacements relatifs entre le guide-câble (23, 24) et le support de bobine (10, 12) ont pour effet de maintenir l'angle de retard constant.

3. Dispositif selon la revendication 1 ou la revendication 2, caractérisé en ce que le guide-câble (23, 24) et le support de bobine (10,12) sont mobiles indépendamment l'un de l'autre dans le sens de l'axe de la bobine par rapport au detecteur de formation de seire (28, 29), et en que les moyens d'analyse (MP) sont agencés de façon à élaborer des signaux de commande de déplacement du guide-câble et/ou des signaux de commande de déplacement du support de bobine en fonction des résultats de l'analyse.

4. Dispositif selon la revendication 3, caractérisé en ce qu'il comporte des moyens de détection (42, 45, 46) des positions relatives du guide-câble (23, 24) et du support de bobine (10, 12) par rapport au detecteur de formation de spire (28, 29) et en ce que les moyens d'analyse (MP) sont agencés de manière que l'élaboration des signaux de commande utilise des signaux de détection donnant les dites positions relatives.

5. Dispositif selon l'une quelconque des revendications précédentes, caractérisé en ce que les dits moyens de projection (28, 29, 31) et les moyens détecteurs (34) comportent les premiers un système optique et les seconds une grille d'éléments photodétecteurs placés sur la surface de réception (33), et en ce que le système optique (29) est agencé de manière que la dite zone prédéterminée dont l'image est formée sur la dite grille comporte la silhouette d'un nombre prédéterminé de spires et d'un nombre prédéterminé de couches, ce nombre étant indépendant du diamètre du câble.

6. Dispositif selon la revendication 5, caractérisé en ce que la dite image est de forme rectangulaire et comporte la silhouette d'une zone de l'enroulement comprenant environ quatre spires en longueur et environ deux couches en hauteur.

7. Dispositif selon la revendication 5, caractérisé en ce que les dits moyens détecteurs comportent des moyens de balayage qui sont actionnés périodiquement et forment à chaque actionnement une suite d'impulsions représentant en code binaire l'état des éléments photodétecteurs (34).

8. Dispositif selon la revendication 5, caractérisé en ce que le système optique (29) et la grille d'éléments photodétecteurs (34) sont mobiles conjointement en hauteur par rapport au support de bobine (10, 12) et sont liés à des moyens d'entraînement (y) les déplaçant selon un axe vertical, et en ce que les moyens d'analyse (MP) sont agencés de manière à élaborer des signaux de commande capables d'agir sur les dits moyens d'entraînement dans le sens vertical afin de maintenir au milieu de la hauteur de la grille la ligne formée dans la dite image par le bord supérieur de la dernière couche complète de l'enroulement.

9. Dispositif suivant la revendication 8, caractérisé en ce que les moyens d'analyse (MP) sont agencés de manière que les signaux de commande agissent sur les dits moyens d'entraînement (x, z) du guide-câble (23, 24) et du support de bobine (10, 12) par rapport aux moyens de projection (28, 29), afin de maintenir au centre de la grille un point de l'image de la silhouette de l'enroulement correspondant au sommet d'un angle rentrant déterminé par le bord libre de la dernière spire de la couche supérieure en cours de formation et le bord supérieur de la dernière couche complète de l'enroulement.

10. Dispositif selon une ou plusieurs des revendications 5-9, caractérisé en ce que les dits moyens d'analyse (MP) sont agencés de manière à élaborer des signaux de commande d'une inversion du trancanage quand l'image de la silhouette de la dite zone prédéterminée de l'enroulement comporte une extrémité du fût de la bobine.

11. Dispositif suivant la revendication 10, caractérisé en ce qu'il comporte un détecteur (49, 50) de l'orientation de la bobine par rapport à un plan de référence contenant l'axe de rotation de cette dernière et en ce que les signaux d'orientation émis par le dit détecteur sont utilisés dans la commande de l'inversion du trancanage.

## Patentansprüche

1. Vorrichtung zum automatischen Steuern eines Verlegevorganges, geeignet zum Steuern der Bildung einer Aufwicklung von Windungen und aufeinanderfolgenden Lagen eines aus einer Produktionslinie oder Behandlung stammenden Kabels auf den Kern einer Spule, auf welche das Kabel aufgewickelt wird, wobei die Spule (1) zu einer Rotation um ihre Achse auf einem Träger (10, 12) angetrieben wird und das Kabel (2) eine Kabelführung (23, 24) durchläuft, welche gegenüber dem Träger der Spule (10, 12) in Richtung der erwähnten Achse beweglich ist und welche das Kabel mit einem vorbestimmten Verzögerungswinkel auf die Stelle der Ablage einer Windung führt, dadurch gekennzeichnet, dass sie einen Detektor für die Bildung einer Windung (28, 29) aufweist, ausgerüstet mit Projektionsmitteln (28,29,31), einer Empfangsfläche (33) und Erkennungsmitteln (34), die auf der erwähnten Empfangsfläche angebracht und bestimmt sind, ein für das Abbild des Umrisses einer vorbestimmten Wicklungszone, welche die erwähnte Stelle der Ablage einer Windung aufweist, typisches elektrisches Signal abzugeben, wobei das Abbild auf der Empfangsfläche (33) durch die Projektionsmittel erzeugt wird, dass sie ausserdem verschiedene Antriebsmittel (x, y, z) aufweist, die zum Erzeugen von relativen Verschiebungen wenigstens in Richtung der Achse des Trägers der Spule zwischen der Kabelführung (23, 24) und dem Detektor für die Bildung von Windungen (28, 29) und zwischen dem Träger der Spule (10, 12) und dem Detektor für die Bildung von Windungen (28, 29) geeignet sind und dass sie schliesslich Mittel (MP) zur Analyle des erwähnten elektrischen Signals aufweist, die dazu bestimmt sind, die Steuersignale, welche auf die erwähnten Antriebsmittel (x, y, z) einwirken, derart zu ermitteln, dass das erwähnte Abbild des Umrisses der Stelle für die Ablage des Kabels an einer gegebenen Stelle auf der erwähnten Empfangsfläche (33) erhalten bleibt.

2. Vorrichtung nach Anspruch 1, dadurch gekennzeichnet, dass die Analysemittel (MP) derart angebracht sind, dass die erwähnten Relativverschiebungen zwischen der Kabelführung (23, 24) und dem Träger der Spule (10, 12) den Zweck haben, den Verzögerungswinkel konstant zu halten.

3. Vorrichtung nach Anspruch 1 oder 2, dadurch gekennzeichnet, dass die Kabelführung (23, 24) und der Träger der Spule (10, 12) unabhängig voneinander in Richtung der Achse der Spule im Bezug auf den Detektor für die Bildung der Windung (28, 29) bewegbar sind, und dass die Analyse mittel (MP) zum Ermitteln der Steuersignale für die Verschiebung der Kabelführung und/oder die Steuersignale für die Verschiebung des Trägers der Spule in Abhängigkeit der Ergebnisse der Analyse eingesetzt sind.

4. Vorrichtung nach Anspruch 3, dadurch gekennzeichnet, dass sie Erkennungsmittel (42, 45, 46) für die Relativpositionen der Kabelführung (23, 24) und des Trägers der Spule (10, 12) gegenüber dem Detektor für die Bildung der Windungen (28, 29) aufweist und dass die Analyse mittel (MP) derart angebracht sind, dass die Ermittlung der Steuersignale die die erwähnten Relativpositionen angebenden Signale verwendet.

5. Vorrichtung nach einen der voranstehenden Ansprüche, dadurch gekennzeichnet, dass die erwähnten Projektionsmittel (28, 29, 31) und die Erkennungsmittel (34) erstens ein optisches System und zweitens ein Gitterwerk von Fotodetektorelementen aufweist, die auf der Empfangsfläche (33) angeordnet sind, und dass das optische System (29) dazu bestimmt ist, dass die erwähnte, vorbestimmte Zone, von der das Abbild auf dem erwähnten Gitter erzeugt wird, den Umriss einer bestimmten Anzahl von Windungen und einer bestimmten Anzahl von Lagen aufweist, welche Anzahl unabhängig vom Durchmesser des Kabels ist.

6. Vorrichtung nach Anspruch 5, dadurch gekennzeichnet, dass das erwähnte Abbild von rechtwinkliger Gestalt ist und den Umriss einer Wicklungszone mit ungefähr vier Windungen Länge und ungefähr zwei Lagen Höhe umfasst.

7. Vorrichtung nach Anspruch 5, dadurch gekennzeichnet, dass die erwähnten Erkennungsmittel Abtastmittel aufweisen, welche periodisch betätigt werden und bei jeder Betätigung eine Impulsfolge erzeugen, welche in binärem Code den Zustand der Fotodetektorelemente (34) repräsentiert.

8. Vorrichtung nach Anspruch 5, dadurch gekennzeichnet, dass das optische System (29) und das Gitter von Fotodetektorelementen (34) gemeinsam gegenüber dem Träger der Spule (10, 12) in der Höhe bewegbar sind und mit Antriebsmitteln (y) für die Verschiebung entlang einer vertikalen Achse verbunden sind und dass die Analysemittel (MP) dazu bestimmt sind, die Steuersignale zum Betätigen der erwähnten Antriebsmittel in vertikaler Richtung so zu ermitteln, dass die in dem erwähnten Abbild gebildete Linie der Oberkante der letzten vollständigen Lage von Wicklungen in der Mitte der Höhe des Gitters bleibt.

9. Vorrichtung nach Anspruch 8, dadurch gekennzeichnet, dass die Analysemittel (MP) dazu bestimmt sind, dass die Steuersignale zur Betätigung der erwähnten Antriebsmittel (x, z) der Kabelführung (23, 24) und des Trägers der Spule (10, 12) gegenüber dem Projektionsmitteln (28, 29) so wirken, dass ein Punkt der Abbildung des Umrisses der Wicklung, welcher der Spitze eines zurückspringenden Winkels entspricht, der festgelegt ist durch die freie Kante der letzten Windung der oberen Lage, die gerade gebildet wird und der oberen Kante der letzten vollständigen Wicklungslage, im Mittelpunkt des Gitters gehalten wird.

10. Einrichtung nach einem oder mehreren der Ansprüche 5 bis 9, dadurch gekennzeichnet, dass die erwähnten Analysemittel (MP) dazu bestimmt sind, die Steuersignale für eine Umkehrung des Verlegevorganges zu ermitteln, wenn das Abbild des Umrisses der erwähnten vorbestimmten Zone des Verlegevorganges eine Aussenkante der Spule aufweist.

11. Vorrichtung nach Anspruch 10, dadurch gekennzeichnet, dass sie einen Detektor (49, 50) zum Erkennen der Orientierung der Spule gegenüber einer die Rotationsachse der letzteren enthaltenden Referenzebene aufweist und dass die von dem erwähnten Detektor ausgesendeten Orientierungssignale in der Steuerung der Umkehrung der Aufwicklung verwendet werden.

## Claims

1. Apparatus for automatically controlling a traversing operation, capable of controlling the formation, by cable coming from a production or treatment line, of a winding of successive turns and layers on the core of a drum to which the cable is attached, the drum (1) being rotatingly driven about its axis on a support (10, 12), and the cable (2) passing through a cable-guide (23, 24) which is movable relative to the drum support (10, 12) in the direction of the said axis and which guides the cable at a predetermined approach angle towards a deposit location of a turn characterized in that it has a sensor of turn formation (28, 29) comprising projection means (28, 29, 31), a receiving surface (33) and sensing means (34) placed on said receiving surface and arranged so as to emit a representative electrical pulse of an image of the silhouette of a predetermined zone of the winding comprising said deposit location of the cable, image formed on the receiving surface (33) by the projection means, in that it further comprises distinct driving means (x, y, z) capable of causing relative shifts at least in the direction of the axis of rotation of the drum support between the cable-guide (23, 24) and the sensor of turn formation (28, 29), and between the drum support (10,12) and the sensor of turn formation (28, 29), and in that it comprises finally means for analyzing (MP) said electric pulse, arranged to process control signals acting on said driving means (x, y, z), so as to maintain the said image of the silhouette of the deposit location of the cable, at a given place on the said receiving surface (33).

2. Apparatus according to claim 1, characterized in that the means for analyzing (MP) are so arranged that said relative shifts between the cable-guide (23, 24) and the drum support (10,12) have the effect of keeping said approach angle constant.

3. Apparatus according to claim 1 or claim 2, characterized in that the cable-guide (23, 24) and the drum support (10, 12) are movable independently of each other in the direction of the axis of the drum relative to the sensor of turn formation (28, 29) and in that the means for analyzing (MP) are arranged so as to process the control signals of shift of the cable-guide and/or the control signals of shift of the drum support as a function of the results of the analysis.

4. Apparatus according to claim 3 characterized in that it comprises means for sensing (42, 45, 46) relative positions of the cable-guide (23, 24) and of the drum support (10, 12) relative to the sensor of turn formation (28, 29) and in that the means for analyzing (MP) are so arranged that the processing of the control signals utilizes sensing signals indicating said relative positions.

5. Apparatus according to one of the preceding claims characterized in that said projection means (28, 29, 31) comprise an optical system (29) and said sensing means (34) comprise a grid of photosensing elements placed on the receiving surface (33), and in that said optical system is so designed that said predetermined zone of which said image is formed on said grid comprises the silhouette of a predetermined number of turns and a predetermined number of layers, this number being independent of the diameter of the cable.

6. Apparatus according to claim 5 characterized in that said image is rectangular and comprises the silhouette of a zone of the winding comprising about four turns in length and about two layers in height.

7. Apparatus according to claim 5, characterized in that said sensing means comprise scanning means actuated periodically and forming upon each actuation a binary-coded pulse train representing the condition of said photosensing elements (34).

8. Apparatus according to claim 5, characterized in that the optical system (29) and the grid of photosensing elements (34) are movable jointly in height relative to the drum support (10, 12) and are bound to drive means (y) placing them according to a vertical axis, and in that the means for analyzing (MP) are arranged so as to process control signals capable of acting upon said drive means in order to maintain in the vertical direction at mid height of the grid the line formed in said image by the upper edge of the last complete layer of the winding.

9. The apparatus according to claim 8, characterized in that the means for analyzing (MP) are so arranged that the control signals act upon said drive means (x, y) of the cable-guide (23, 24) and of the drum support (10, 12) relative to the projection means (28, 29) in order to maintain in the center of the grid a point of the image of the silhouette of the winding corresponding to the apex of a re-entrant angle determined by the free edge of the last turn of the upper layer being formed and the upper edge of the last complete layer of the winding.

10. Apparatus according to one or more of the claims 5-9, characterized in that said means for analyzing (MP) are so arranged to process the control signals of a reversal of traversing when the image of the silhouette of said predetermined zone of the winding includes an end of the core of the drum.

11. Apparatus of claim 10, characterized in that it comprises a sensor (49, 50) of the orientation of the drum relative to a reference plane containing the axis of rotation of said drum, and in that the signals of orientation emitted by the said sensor are used in controlling the reversal of traversing.
